# EUROPÄISCHE PATENTSCHRIFT

(11) **EP 3 002 772 B1**
(45) Veröffentlichungstag und Bekanntmachung des Hinweises auf die Patenterteilung: **19.07.2017**
(21) Anmeldenummer: 14187299.4
(22) Anmeldetag: 01.10.2014
(51) Int. Cl.: H01H 71/50, H01H 71/56

(54) **Leistungsschalter mit einer Blockiervorrichtung für eine zuverlässige Schaltstellungsanzeige**
Circuit breaker with a blocking device for a reliable shift lever position indicator
Disjoncteur doté d'un dispositif de blocage pour un affichage fiable de position

(43) Veröffentlichungstag der Anmeldung: 06.04.2016
(73) Patentinhaber: Siemens Aktiengesellschaft, 80333 München (DE)
(72) Erfinder: Kreutzer, Rainer, 92637 Weiden (DE)

(56) Entgegenhaltungen:
- EP-A2- 1 401 004
- DE-C1- 19 703 962
- US-B1- 6 969 813

## Beschreibung

Die Erfindung betrifft einen Leistungsschalter Schaltgerät mit einer Blockiervorrichtung für eine zuverlässige Schaltstellungsanzeige mit einer Betätigungsmechanik, die ein Betätigungselement aufweist und über eine erste Übertragungsmechanik mit einem Schaltschloss in Wirkverbindung steht, welches über eine zweite Übertragungsmechanik einen Schalthebel bedient, und mit einem Kontaktsystem, welches ein fest positioniertes Schaltstück mit Kontakten aufweist, welches gegenüberliegend zu einem beweglichen Schaltstück mit Kontakten angeordnet ist, welches in einem Kontaktschieber geführt ist, wobei der Schalthebel in Wirkverbindung mit dem beweglichen Schaltstück steht.

Schaltgeräte, insbesondere Leistungsschalter, dienen unter Anderem dem sicheren Abschalten bei einem Kurzschluss und schützen dadurch Verbraucheranlagen. Ferner eignen sich elektrische oder mechanische Schalteinheiten für das betriebsmäßige manuelle Schalten von Verbrauchern sowie zur sicheren Trennung einer Anlage vom Stromnetz bei Wartungsarbeiten oder bei Änderungen an der Anlage. Elektrische Schalteinheiten werden häufig elektromagnetisch betrieben.

Das heißt, derartige Schalteinheiten sind technisch hochwertige elektrische Schaltgeräte mit integriertem Schutz für Motoren, Leitungen, Transformatoren und Generatoren. Näheren Einsatz finden sie an Funktionsstellen mit geringerer Schalthäufigkeit. Derartige Schalteinheiten sind neben dem Kurzschlussschutz auch für den Überlastschutz geeignet.

Im Fall eines Kurzschlusses schaltet eine elektrische Schalteinheit eine elektrische Anlage sicher ab. Somit bietet diese einen Sicherungsschutz vor Überlastung. Jeder Leiter, durch den Strom fließt, erwärmt sich mehr oder weniger stark. Die Erwärmung hängt dabei vom Verhältnis der Stromstärke zum Stromleiterquerschnitt ab, der so genannten Stromdichte. Die Stromdichte darf nicht zu groß werden, da sonst durch zu hohe Erwärmung die Leiterisolationen verschmoren, wodurch möglicherweise ein Brand ausgelöst werden kann. Um elektrische Anlagen gegen diese schädigenden Auswirkungen zu schützen, werden Schalteinheiten als Überstrom-Schutzeinrichtungen verwendet.

Leistungsschalter weisen zwei voneinander getrennt wirkende Auslösemechanismen für den Überlast- und Kurzschlussschutz auf. Beide Auslöser sind in Reihe geschaltet. Den Schutz beim Kurzschluss übernimmt ein zeitlich nahezu unverzögert wirkender elektromagnetischer Auslöser. Beim Kurzschluss entklinkt der elektromagnetische Auslöser unverzögert ein Schaltschloss des Leistungsschalters. Ein Schaltanker trennt das Schaltstück, ehe der Kurzschlussstrom seinen Höchstwert erreichen kann.

Bekannte Schalteinheiten weisen eine Kontaktschiebereinheit mit einem Kontaktschieber und einem beweglichen Schaltstück auf. Das bewegliche Schaltstück weist ferner elektrische Kontakte auf. Ferner weisen derartige Schalteinheiten erste Kontakte zu einer Stromleitung auf. In einem eingeschalteten Zustand kontaktieren die elektrischen Kontakte des beweglichen Schaltstücks die festen Kontakte der Schalteinheit. Im Kurzschlussfall werden die elektrischen Kontakte des beweglichen Schaltstücks von den festen Kontakten gelöst, so dass der Stromfluss unterbrochen wird. Hierbei wird das bewegliche Schaltstück von den festen Kontakten gelöst.

Leistungsschalter erfüllen neben ihren Schutzfunktionen als Überlast- und Kurzschlussauslöser, wie oben schon erwähnt, auch das normative Ein- und Ausschalten von Motoren. Zum Nachweis dieser Funktion müssen die Leistungsschalter nach der Produktnorm den zehnfachen Motornennstrom einschalten können. Um diese Grenzbelastung gewährleisten zu können, ist es notwendig, dass der Leistungsschalter die Doppelunterbrechung der drei Strombahnen in Form jeweils einer beweglichen Brücke mit zwei beweglichen Kontaktstellen und zwei festen Kontaktstellen, nahezu gleichzeitig und in einer Sprungfunktion schließt.

Zur Realisierung dieser Funktion wird über eine handbetätigte Mechanik in Form eines Betätigungselements, eines Schaltschlosses und einer Betätigungskette, der Kontaktapparat aus Kontaktschieber und einer beweglichen Brücke freigegeben. Die Freigabe erfolgt durch eine so genannte Schnelleinschaltung. Dabei werden die drei Kontaktsysteme durch eine Mechanik erst dann freigegeben, nachdem das Schaltschloss bereits nahezu aber dennoch noch nicht vollständig eingeschaltet wurde. Nun bestimmt der Federspeicher in Form einer Kontaktlastfeder die Kinematik des Kontaktsystems beim Einschalten.

Der Kontaktschieber wird während des Einschaltvorganges beschleunigt und bewegt sich auch nach dem Auftreffen der Brücken auf den Festschaltstücken weiter, bis er an einem Anschlag reflektiert wird. Durch die Reflexion und der daraus resultierenden kinetischen Energie des Kontaktschiebers kommt es zu einem erneuten Öffnen des Kontaktsystems. Dies kann bei einem gleichzeitig erhöhten Strom in dieser Strombahn zu Verschweißungen führen. Für den Fall, dass die Hauptkontakte verschweißt sind, besteht die Anforderung, dass das Betätigungselement nicht in eine absperrbare, ausgeschaltete Position überführt werden kann. Demnach besteht die technische Anforderung, die Schaltstellungsanzeige bei verschweißten Hauptkontakten zu blockieren und diese Schaltstellung sicher und zuverlässig anzuzeigen.

Dazu geht aus der US 6 969 813 B1 ein Schaltgerät hervor mit einer Betätigungsmechanik, die ein Betätigungselement aufweist und über eine erste Übertragungsmechanik mit einem Schaltschloss in Wirkverbindung steht, welches über eine zweite Übertragungsmechanik einen Schalthebel bedient, wobei die erste Übertragungsmechanik eine Antriebswelle aufweist, die sowohl an das Schaltschloss, als auch an eine separate Blockiervorrichtung gekoppelt ist, durch welche eine Schaltstellung für eine Kontaktanordnung mit verschweißten Kontakten übertragbar ist.

Die EP 1 401 004 A2 beschreibt ein elektrisches Schaltgerät, insbesondere einen Leistungsschalter und/oder einen Motorschutzschalter, mit wenigstens einer Kontaktstelle, mit wenigstens einem beweglichen Kontaktstück, das von einem Betätigungselement, insbesondere einem Drehgriff, über ein Schaltschloss betätigbar ist, wobei zwischen dem Schaltschloss und dem wenigstens einem beweglichen Kontaktstück ein Übertragungshebel vorgesehen ist, so dass bei Betätigung des Drehgriffs, das wenigstens eine bewegliche Kontaktstück in Ausschaltstellung beziehungsweise umgekehrt in Einschaltstellung gelangen kann. Der Übertragungshebel betätigt dabei einen Zwischenhebel, der L-förmig ausgebildet ist. Der Zwischenhebel ist schwenkbar um eine am freien Ende des ersten Schenkels angeordnete Achse, wobei an diesem eine Nockenfläche vorgesehen ist, die mit dem Übertragungshebel zusammenwirkt.

Demgemäß besteht die Aufgabe der vorliegenden Erfindung darin, einen Leistungsschalter mit einer Blockiervorrichtung für eine zuverlässige Schaltstellungsanzeige bei verschweißten Hauptkontakten zu schaffen.

Diese Aufgabe wird erfindungsgemäß durch einen Leistungsschalter mit den Merkmalen des Patentanspruchs 1 gelöst. Vorteilhafte Aus- und Weiterbildungen, welche einzeln oder in Kombination miteinander eingesetzt werden können, sind der Gegenstand der abhängigen Ansprüche.

Erfindungsgemäß wird diese Aufgabe durch einen Leistungsschalter mit einer Blockiervorrichtung für eine zuverlässige Schaltstellungsanzeige gelöst mit einer Betätigungsmechanik, die ein Betätigungselement aufweist und über eine erste Übertragungsmechanik mit einem Schaltschloss in Wirkverbindung steht, welches über eine zweite Übertragungsmechanik einen Schalthebel bedient, und mit einem Kontaktsystem, welches ein fest positioniertes Schaltstück mit Kontakten aufweist, welches gegenüberliegend zu einem beweglichen Schaltstück mit Kontakten angeordnet ist, welches in einem Kontaktschieber geführt ist, wobei der Schalthebel in Wirkverbindung mit dem beweglichen Schaltstück steht. Die Erfindung zeichnet sich dabei dadurch aus, dass die erste Übertragungsmechanik eine Antriebswelle aufweist, die sowohl an das Schaltschloss, als auch an eine separate Blockiervorrichtung gekoppelt ist, durch welche eine Schaltstellung für ein Kontaktsystem mit verschweißten Kontakten übertragbar ist.

Der Kern der Erfindung besteht darin, dass auf der Antriebswelle ein drehbar gelagertes Teil in Form eines Drehsperrriegels aufgesteckt ist. Dieser Drehsperrriegel weist eine Nase auf, die als Fangzinken dient und in Wirkverbindung steht mit einer Fangfläche, die an einem Bauteil, vorzugsweise einem Gegenrad, der ersten Übertragungsmechanik positioniert ist. Die Winkelposition des Drehsperrriegels wird nicht über die Schaltschlosskinematik inklusive der Antriebswelle gesteuert. Die Ansteuerung erfolgt außerhalb des Schaltschlosses über eine direkte Wirkverbindung mit einem Sperrhebel zu einem Bewegungsübertragungsteil in Form eines Anlenkhebels, der in Bewegungsrichtung gesehen näher an den Hauptkontakten liegt. Der Sperrhebel ist also einerseits mit dem Anlenkhebel verbunden und nimmt andererseits einen Zapfen des Drehsperrriegels in seiner Lagerstelle auf. Somit wird jede Lateralbewegung des Anlenkhebels direkt in einen Drehwinkel des Drehsperrriegels umgesetzt. Für den Fall, dass die Hauptkontakte verschweißt sind, stellt sich demzufolge eine Drehwinkelposition am Drehsperrriegel ein, bei welcher die Fangfläche auf den Fangzinken trifft, so dass die ausgeschaltete Schaltstellungsposition blockiert ist, infolge dessen das Schaltgerät nicht mehr absperrbar ist. Um die für die Schaltblockade im ausgeschalteten Schaltstellungszustand notwendige Abstützgegenkraft gewährleisten zu können, weisen der Drehsperrriegel und die Antriebswelle jeweils entsprechend ausgebildete Abstützbereiche auf, die sich unter Drehmoment- beziehungsweise Krafteinwirkung, aneinander abstützen.

In einer besonders vorteilhaften Ausführungsform der Erfindung kann es vorgesehen sein, dass die Antriebswelle über einen auf die Antriebswelle aufgesteckten Drehsperrriegel an die Blockiervorrichtung gekoppelt ist. Dabei ist die Blockiervorrichtung aus Drehsperrriegel und Sperrhebel ausgebildet, der über ein Lager auf einen Zapfen des Drehsperrriegels zugreift und somit in Wirkverbindung mit dem Drehsperrriegel steht.

In einer Fortführung dieses erfindungsgemäßen Konzepts kann es vorgesehen sein, dass die Blockiervorrichtung einen Sperrhebel aufweist, der an einem ersten Ende über ein Lager am Drehsperrriegel gekoppelt ist und der an seinem zweiten Ende in Wirkverbindung mit einem Anlenkhebel steht, der den Schalthebel beaufschlagt. Die zweite Übertragungsmechanik bildet im Wesentlichen der Anlenkhebel, der den Schalthebel betätigt, der in Wirkverbindung mit dem Kontaktsystem aus fest positioniertem und beweglichem Schaltstück steht. Der Sperrhebel stellt das Verbindungsglied zwischen Drehsperrriegel und Anlenkhebel dar.

In einer speziellen Ausgestaltung der Erfindung kann ein weiteres Konzept darin bestehen, dass der Drehsperrriegel eine als Fangfläche dienende Nase aufweist. Dies als Fangfläche dienende Nase greift mit einem Fangzinken, der an der ersten Übertragungsmechanik in Form eines Gegenrades positioniert ist, ineinander. Dieses Ineinandergreifen der Fangfläche mit dem Fangzinken bildet die Schaltblockade, durch welche das Schaltgerät letztendlich nicht mehr absperrbar ist, sondern einen Schaltstellungszustand anzeigt, der ein verschweißtes Kontaktsystem anzeigt.

In einer besonders vorteilhaften Ausgestaltung der Erfindung kann es vorgesehen sein, dass auf die Antriebswelle ein Drehsperrriegel als Teil der Blockiervorrichtung aufgesteckt ist. Die Blockiervorrichtung, die im Wesentlichen den Drehsperrriegel und den Sperrhebel umfasst, ermöglicht eine separate und sichere Übertragung des Schaltstellungszustandes bei verschweißtem Kontaktsystem.

In einer speziellen Ausgestaltung der Erfindung kann ein weiteres Konzept darin bestehen, dass die erste Übertragungsmechanik ein an das Betätigungselement gekoppeltes Gegenrad aufweist, welches eine Fangfläche aufweist. Das Zusammenspiel aus Fangzinken am Drehsperrriegel und Fangfläche am Gegenrad stellt die Schaltblockade dar, die dazu führt, dass das Schaltgerät nicht absperrbar ist.

Eine erfindungsgemäße Weiterführung dieses Konzepts kann darin bestehen, dass die Fangfläche am Gegenrad als Zylindermantelteilabschnittsfläche ausgebildet ist. Die Ausgestaltung der Fangfläche als Zylindermantelteilabschnittsfläche bietet den Vorteil, dass diese Fläche an die Krümmung des Gegenrads angepasst ist, so dass die Gefahr minimiert wird, dass der Fangzinken abbrechen könnte.

Der erfindungsgemäße Leistungsschalter mit einer Blockiervorrichtung für eine zuverlässige Schaltstellungsanzeige bei verschweißtem Kontaktsystem weist ein manuell zu betätigendes Betätigungselement auf, welches in Wirkverbindung mit einem Gegenrad steht, das an eine Antriebswelle gekoppelt ist. Die Flächennormale des Gegenrades steht dabei im Wesentlichen orthogonal zur Drehachse der Antriebswelle beziehungsweise die Fläche des Gegenrades ist im Wesentlichen parallel zur Drehachse der Antriebswelle positioniert. Die Antriebswelle ist vorzugsweise zylindrisch ausgebildet und geht an einem Ende in eine Kreissegmentteilabschnittskontur über. Über diese Kreissegmentteilabschnittskontur ist die Antriebswelle an eine Zahnwippe eines Schaltschlosses gekoppelt, in dem diese Kreissegmentteilabschnittskontur in eine Ausnehmung in der Zahnwippe eingreift. Aus der im Wesentlichen zylindrischen Grundform der Antriebswelle ragt ein erster Fangzinken heraus, der als Abstützfläche für eine Fangfläche, die vorzugsweise in Form einer Zylindermantelteilabschnittsfläche ausgeformt ist, am Gegenrad ausgebildet ist. Die Beaufschlagung des ersten Fangzinkens an der Antriebswelle mit der Fangfläche am Gegenrad erfolgt im ausgeschalteten Schaltungszustand.

Auf die Antriebswelle ist ein Drehsperrriegel aufgesteckt, der zylinderförmig ausgebildet ist. Am Drehsperrriegel ist ein zweiter Fangzinken angeformt, auf welchen die Fangfläche am Gegenrad trifft, wenn das Kontaktsystem verschweißt ist. Der zweite Fangzinken am Drehsperrriegel blockiert die Fangfläche am Gegegenrad, so dass diese nicht weiter zum ersten Fangzinken an der Antriebswelle umgesetzt werden kann und der ordnungsgemäße ausgeschaltete Schaltungszustand, bei welchem die Schaltstücke des Kontaktsystems voneinander beabstandet sind und das Schaltgerät absperrbar ist, nicht erreicht wird. Zudem ist am Drehsperrriegel ein Zapfen angeordnet, der mit einem Lager eines Sperrhebels gekoppelt ist.

Der Sperrhebel steht in Wirkverbindung mit einem Anlenkhebel, der mit einem Schalthebel gekoppelt ist, über welchen das Kontaktsystem aus fest positioniertem Schaltstück und beweglichem Schaltstück, welches in einem Kontaktschieber geführt ist, betätigt wird. Der Sperrhebel dient dabei als Blockiervorrichtung und verhindert, dass die ausgeschaltete Schaltstellung erreicht werden kann. Der Anlenkhebel dient als Übertragungsmechanik vom Kontaktsystem zum Betätigungselement, welches als Schaltstellungszustandsanzeige dient. Das erfindungsgemäße Schaltgerät mit einer Blockiervorrichtung für eine zuverlässige Schaltstellungsanzeige bei verschweißtem Kontaktsystem zeichnet sich dadurch aus, dass die Blockiervorrichtung separat neben der Schaltschlosskinematik geführt ist und über ein separates Bauteil in Form eines Drehsperrriegels, welcher auf die Antriebswelle aufgesteckt wird und nicht einstückig mit der Antriebswelle verbunden ist, umgesetzt wird. Die Wickelposition, die der Drehsperrriegel auf der Antriebswelle einnimmt, ist direkt und somit an der Schaltschlosskinematik vorbei, ansteuerbar. Durch die separat ausgeführte Blockiervorrichtung besteht keine Toleranzabhängigkeit mehr zwischen den Bauteilen. Die Blockierposition ist mechanisch präzise definiert.

Weitere Vorteile und Ausführungen der Erfindung werden nachfolgend anhand eines Ausführungsbeispiels sowie anhand der Zeichnung erläutert.

Dabei zeigen schematisch:
Fig. 1 in einer perspektivischen Darstellung einen Teilbereich eines erfindungsgemäßen Leistungsschalters mit einer Blockiervorrichtung für eine zuverlässige Schaltstellungsanzeige bei verschweißtem Kontaktsystem;
Fig. 2 in einer Explosionsdarstellung der Teilbereich des Leistungsschalters nach Fig. 1;
Fig. 3 in einer perspektivischen Darstellung ein erfindungsgemäßer Drehsperrriegel für die Blockiervorrichtung;
Fig. 4 in einer perspektivischen Darstellung die Auslösemechanik der Blockiervorrichtung bei verschweißten Kontaktsystem;
Fig. 5 in einer perspektivischen Darstellung die Übertragungskette vom Betätigungselement zum Kontaktsystem im ausgeschalteten Zustand;
Fig. 6 in einer perspektivischen Darstellung die Übertragungskette vom Betätigungselement zum Kontaktsystem im eingeschalteten Zustand; und
Fig. 7 in einer perspektivischen Darstellung die Übertragungskette vom Betätigungselement zum Kontaktsystem bei verschweißtem Kontaktsystem.

Fig. 1 zeigt einen Teilbereich eines erfindungsgemäßen Leistungsschalters mit einer Blockiervorrichtung für eine zuverlässige Schaltstellungsanzeige bei verschweißtem Kontaktsystem. Das Schaltgerät weist ein manuell zu betätigendes Betätigungselement 1 auf, welches in Wirkverbindung mit einem Gegenrad 2 steht, das an eine Antriebswelle 3 gekoppelt ist. Die Flächennormale des Gegenrads 2 steht dabei im Wesentlichen orthogonal zur Drehachse der Antriebswelle 3 beziehungsweise die Fläche des Gegenrades 2 ist im Wesentlichen parallel zur Drehachse der Antriebswelle 3 positioniert. Die Antriebswelle 3 ist vorzugsweise zylindrisch ausgebildet und geht an einem Ende in eine Kreissegmentteilabschnittskontur 4 über. Über diese Kreissegmentteilabschnittskontur 4 ist die Antriebswelle 3 an eine Zahnwippe eines Schaltschlosses gekoppelt, in dem diese Kreissegmentteilabschnittskontur 4 in eine Ausnehmung in der Zahnwippe eingreift. Aus der im Wesentlichen zylindrischen Grundform der Antriebswelle 3 ragt ein erster Fangzinken 5 heraus, der als Abstützfläche für eine Fangfläche 6, die vorzugsweise in Form einer Zylindermantelteilabschnittsfläche ausgeformt ist, am Gegenrad ausgebildet ist. Die Beaufschlagung des ersten Fangzinkens 5 an der Antriebswelle 3 mit der Fangfläche 6 am Gegenrad 2 erfolgt im ausgeschalteten Schaltungszustand.

Auf die Antriebswelle 3 ist ein Drehsperrriegel 7 aufgesteckt, der zylinderförmig ausgebildet ist. Am Drehsperrriegel 7 ist ein zweiter Fangzinken 8 angeformt, auf welchen die Fangfläche 6 am Gegenrad 2 trifft, wenn das Kontaktsystem verschweißt ist. Der zweite Fangzinken 8 am Drehsperrriegel 7 blockiert die Fangfläche 6 am Gegenrad 2, so dass diese nicht weiter zum ersten Fangzinken 5 an der Antriebswelle 3 umgesetzt werden kann und der ordnungsgemäß ausgeschaltete Schaltungszustand, bei welchem die Schaltstücke des Kontaktsystems voneinander beabstandet sind und das Schaltgerät absperrbar ist, nicht erreicht wird. Zudem ist am Drehsperrriegel 7 ein Zapfen 9 angeordnet, der mit einem Lager 10 eines Sperrhebels 11 gekoppelt ist, der zusammen mit dem Drehsperrriegel 7 die Blockiervorrichtung bildet.

Der Sperrhebel 11 steht in Wirkverbindung mit einem Anlenkhebel 12, der mit einem Schalthebel 13 gekoppelt ist, über welchen das Kontaktsystem 14 aus fest positioniertem Schaltstück und beweglichem Schaltstück 15, welches in einem Kontaktschieber 16 geführt ist, betätigt wird. Der Sperrhebel 11 ist dabei Teil der Blockiervorichtung und verhindert, dass die ausgeschaltete Schaltstellung erreicht werden kann. Der Anlenkhebel 12 dient als Übertragungsmechanik zwischen Kontaktsystem 14 und Betätigungselement 1, welches als Schaltstellungszustandsanzeige dient.

Fig. 2 zeigt die für die Blockiervorrichtung relevanten Bauteile in einer Explosionsdarstellung. Fig. 2 zeigt im Wesentlichen die Zweiteiligkeit aus Antriebswelle 3 und Drehsperrriegel 7, der auf die Antriebswelle 3 aufgesteckt wird. Bei richtiger Positionierung des Drehsperrriegels 7 auf der Antriebswelle 3 greift ein Zapfen 17 des kombinierten Bauteils aus Betätigungselement 1 und Gegenrad 2 in eine Ausnehmung 18 des zylindrisch ausgeformten Drehsperrriegels 7. Bei richtiger Positionierung des Drehsperrriegels 7 auf der Antriebswelle 3 wird der Zapfen 9 des Drehsperrriegels 7 außenseitig an der Antriebswelle 3 vorbeigeführt, so dass er in das Lager 10 des Sperrhebels 11 eingreifen kann.

Fig. 3 zeigt den Drehsperrriegel 7, der zusammen mit dem Sperrhebel 11 die Blockiervorrichtung für einen Schaltstellungszustand bei verschweißtem Kontaktsystem bildet. Der Drehsperrriegel 7 ist im Wesentlichen zylindrisch ausgeformt, wobei aus der zylindrischen Grundform des Drehsperrriegels 7 der zweite Fangzinken 8 herausragt, der bei vorliegendem verschweißtem Kontaktsystem das Durchgleiten der Fangfläche 6 am Gegenrad 2, die vorzugsweise als Zylindermantelteilabschnittsfläche ausgebildet ist, verhindert. Unterhalb des zweiten Fangzinkens 8 ist der Zapfen 9 angeordnet, der an das Lager 10 des Sperrhebels 11 gekoppelt ist.

In Fig. 4 ist die Auslösemechanik der Blockiervorrichtung bei einem verschweißten Kontaktsystem dargestellt. Dabei schlägt die Fangfläche 6 des Gegenrades 2 an den zweiten Fangzinken 8 des Drehsperrriegels 7 an. Die Fangfläche 6 des Gegenrades kann somit nicht zum ersten Fangzinken 5 der Antriebswelle 3 durchgleiten. Dies führt dazu, dass das Betätigungselement 1 in einer Halbstellung zwischen der ausgeschalteten Schaltstellung und der eingeschalteten Schaltstellung fest steckt, wodurch das Betätigungselement auch als Schaltstellungzustandsanzeige dient.

In Fig. 5 ist die Übertragungskette vom Betätigungselement 1 zum Kontaktsystem 14 im ausgeschalteten Zustand dargestellt. Im ausgeschalteten Zustand ist das bewegliche Schaltstück 15 vom fest positionierten Schaltstück beabstandet.

Fig. 6 zeigt die Übertragungskette vom Betätigungselement 1 zum Kontaktsystem 14 im eingeschalteten Zustand. Im eingeschalteten Zustand liegt das bewegliche Schaltstück 15 auf dem festpositionierten Schaltstück auf. Das Betätigungselement 1 ist dabei um 90° zum Betätigungselement im ausgeschalteten Zustand verdreht.

Fig. 7 zeigt die Übertragungskette vom Betätigungselement 1 zum Kontaktsystem 14 bei verschweißtem Kontaktsystem 14. Auch bei einem verschweißten Kontaktsystem 14 liegt das bewegliche Schaltstück 15 auf dem festpositionierten Schaltstück auf. Das Betätigungselement 1 befindet sich bei einem verschweißten Kontaktsystem in einer Zwischenstellung zwischen ausgeschaltetem Zustand und eingeschaltetem Zustand.

Der erfindungsgemäße Leistungsschalter mit einer Blockiervorrichtung für eine zuverlässige Schaltstellungsanzeige bei verschweißtem Kontaktsystem zeichnet sich dadurch aus, dass die Blockiervorrichtung separat neben der Schaltschlosskinematik geführt ist und über ein separates Bauteil in Form eines Drehsperrriegels, welcher auf die Antriebswelle aufgesteckt wird und nicht einstückig mit der Antriebswelle verbunden ist, umgesetzt wird. Die Winkelposition, die der Drehsperrriegel auf der Antriebswelle einnimmt, ist direkt und somit an der Schaltschlosskinematik vorbei ansteuerbar. Durch die separat ausgeführte Blockiervorrichtung besteht keine Toleranzabhängigkeit mehr zwischen den Bauteilen. Die Blockierposition ist mechanisch präzise definiert.

### Bezugszeichenliste

- 1: Betätigungselement
- 2: Gegenrad
- 3: Antriebswelle
- 4: Kreissegmentteilabschnittskontur
- 5: erster Fangzinken
- 6: Fangfläche
- 7: Drehsperrriegel
- 8: zweiter Fangzinken
- 9: Zapfen
- 10: Lager
- 11: Sperrhebel
- 12: Anlenkhebel
- 13: Schalthebel
- 14: Kontaktsystem
- 15: Schaltstück
- 16: Kontaktschieber
- 17: Zapfen
- 18: Ausnehmung

## Patentansprüche

1. Leistungsschalter mit einer Blockiervorrichtung für eine zuverlässige Schaltstellungsanzeige mit:
- einer Betätigungsmechanik, die ein Betätigungselement (1) aufweist und über eine erste Übertragungsmechanik mit einem Schaltschloss in Wirkverbindung steht, welches über eine zweite Übertragungsmechanik einen Schalthebel (13) bedient und;
- einem Kontaktsystem (14), welches ein fest positioniertes Schaltstück mit Kontakten aufweist, welches gegenüberliegend zu einem beweglichen Schaltstück (15) mit Kontakten angeordnet ist, welches in einem Kontaktschieber (16) geführt ist, wobei der Schalthebel (13) in Wirkverbindung mit dem beweglichen Schaltstück (15) steht, **dadurch gekennzeichnet, dass** die erste Übertragungsmechanik eine Antriebswelle (3) aufweist, die sowohl an das Schaltschloss als auch an eine separate Blockiervorrichtung gekoppelt ist, durch welche eine Schaltstellung für eine Kontaktanordnung mit verschweißten Kontakten übertragbar ist, wobei auf die Antriebswelle (3) ein Drehsperrriegel als Teil der Blockiervorrichtung aufgesteckt ist und wobei die Blockiervorrichtung einen Sperrhebel (11) aufweist, der an einem ersten Ende über ein Lager (10) am Drehsperrriegel (7) gekoppelt ist und der an einem zweiten Ende in Wirkverbindung mit einem Anlenkhebel (12) steht, der den Schalthebel (13) beaufschlagt.

2. Leistungsschalter nach Anspruch 1, **dadurch gekennzeichnet, dass** der Drehsperrriegel (7) einen zweiten Fangzinken (8) aufweist.

3. Leistungsschalter nach einem der Ansprüche 1 oder 2, **dadurch gekennzeichnet, dass** der Drehsperrriegel (7) einen Zapfen (9) aufweist, welcher in das Lager (10) des Sperrhebels (11) greift.

4. Leistungsschalter nach einem der Ansprüche 1 bis 3, **dadurch gekennzeichnet, dass** die erste Übertragungsmechanik ein an das Betätigungselement (1) gekoppeltes Gegenrad (2) aufweist, welches eine Fangfläche (6) aufweist.

5. Leistungsschalter nach Anspruch 4, **dadurch gekennzeichnet, dass** die Fangfläche am Gegenrad (2) als Zylindermantelteilabschnittsfläche ausgebildet ist.

## Claims

1. Circuit breaker comprising a blocking apparatus for reliable switching position indication, comprising:
- an operating mechanism which has an operating element (1) and is operatively connected to a switching lock by means of a first transmission mechanism, the said switching lock operating a switching lever (13) by means of a second transmission mechanism; and
- a contact system (14) which has a fixedly positioned switching piece with contacts, which fixedly positioned switching piece is arranged opposite a movable switching piece (15) with contacts, which moving switching piece is guided in a contact slide (16), wherein the switching lever (13) is operatively connected to the movable switching piece (15), **characterized in that** the first transmission mechanism has a drive shaft (3) which is coupled both to the switching lock and also to a separate blocking apparatus by means of which a switching position for a contact arrangement with welded contacts can be transmitted, wherein a rotary locking bar as part of the blocking apparatus is mounted onto the drive shaft (3), and wherein the blocking apparatus has a locking lever (11) which is coupled to the rotary locking bar (7) at a first end by means of a bearing (10) and which is operatively connected to a articulation lever (12), which acts on the switching lever (13), at a second end.

2. Circuit breaker according to Claim 1, **characterized in that** the rotary locking bar (7) has a second catching prong (8).

3. Circuit breaker according to either of Claims 1 and 2, **characterized in that** the rotary locking bar (7) has a pin (9) which engages into the bearing (10) of the locking lever (11).

4. Circuit breaker according to one of Claims 1 to 3, **characterized in that** the first transmission mechanism has a mating gear (2) which is coupled to the operating element (1) and which has a catching face (6).

5. Circuit breaker according to Claim 4, **characterized in that** the catching face on the mating gear (2) is in the form of a cylindrical casing subsection face.

## Revendications

1. Disjoncteur doté d'un dispositif de blocage pour un affichage fiable de la position de commutation, comprenant :
- un mécanisme d'actionnement qui comprend un élément d'actionnement (1) et est en liaison fonctionnelle, par le biais d'un premier mécanisme de transmission, avec un verrou de commutation qui manoeuvre un levier de commutation (13) par le biais d'un second mécanisme de transmission, et
- un système de contacts (14) qui comporte une pièce de contact en position fixe dotée de contacts, qui est située en regard d'une pièce de contact mobile (15) dotée de contacts qui est guidée dans un curseur de contact (16), le levier de commutation (13) étant en liaison fonctionnelle avec la pièce de contact mobile (15), **caractérisé en ce que** le premier mécanisme de transmission comprend un arbre d'entraînement (3) qui est couplé aussi bien au verrou de commutation qu'à un dispositif de blocage séparé grâce auquel une position de commutation pour un agencement de contact à contacts soudés peut être transmise, un verrou anti-rotation faisant partie du dispositif de blocage étant monté sur l'arbre d'entraînement (3) et le dispositif de blocage comportant un levier d'arrêt (11) qui est couplé au verrou anti-rotation (7) par le biais d'un coussinet (10) au niveau d'une première extrémité et qui est en liaison fonctionnelle, au niveau d'une seconde extrémité, avec un levier d'accouplement (12) qui agit sur le levier de commutation (13).

2. Disjoncteur selon la revendication 1, **caractérisé en ce que** le verrou anti-rotation (7) comprend une seconde dent d'interception (8).

3. Disjoncteur selon l'une des revendications 1 ou 2, **caractérisé en ce que** le verrou anti-rotation (7) comprend un tourillon (9) qui s'engage dans le coussinet (10) du levier d'arrêt (11).

4. Disjoncteur selon l'une des revendications 1 à 3, **caractérisé en ce que** le premier mécanisme de transmission comprend une roue conjuguée (2) couplée à l'élément d'actionnement (1), qui comporte une surface d'interception (6).

5. Disjoncteur selon la revendication 4, **caractérisé en ce que** la surface d'interception sur la roue conjuguée (2) est exécutée en tant que surface de partie d'enveloppe cylindrique.
